# EUROPÄISCHE PATENTSCHRIFT

(11) **EP 3 170 230 B1**
(45) Veröffentlichungstag und Bekanntmachung des Hinweises auf die Patenterteilung: **19.06.2019**
(21) Anmeldenummer: 15749973.2
(22) Anmeldetag: 01.07.2015
(51) Int. Cl.: H01R 12/58, H01R 31/06, H01R 107/00, H01R 24/66, H01R 13/74

(54) **MODULARES GEHÄUSEABGANGSSYSTEM**
MODULAR HOUSING OUTPUT SYSTEM
SYSTÈME DE SORTIE DE BOÎTIER MODULAIRE

(30) Priorität: 18.07.2014 DE 102014110095
(43) Veröffentlichungstag der Anmeldung: 24.05.2017
(73) Patentinhaber: HARTING Electronics GmbH, 32339 Espelkamp (DE)
(72) Erfinder: LINDKAMP, Marc, 32312 Lübbecke (DE)
(86) Internationale Anmeldenummer: PCT/DE2015/100273
(87) Internationale Veröffentlichungsnummer: WO 2016/008472

(56) Entgegenhaltungen:
- EP-A1- 1 424 750
- EP-A2- 0 685 909
- KR-B1- 100 201 314

## Beschreibung

Die Erfindung geht aus von einen modularer Gehäuseabgangssystem nach dem Oberbegriff des unabhängigen Anspruchs 1.

Derartige Gehäuseabgänge werden benötigt, um Signale und Ströme aus Gehäusen zu führen. Dabei kann es sich um verschiedenste Gehäuse oder Geräte handeln, die mit einem Anschluss versehen werden sollen.

Je nach Gehäuse und Anwendungsfall sind für Gehäuseabgänge unterschiedliche Anforderungen gegeben. So gibt es Gehäuse, an welchen ein Steckverbinder als Gehäuseabgang vorgesehen ist. Über den Steckverbinder kann ein Gegenstecker mit dem Gehäuse verbunden und Signale und Ströme aus dem Gehäuse weitergeleitet werden.

Abhängig von der Art des Gehäuses, der Signale und Ströme sowie der Anwendung werden verschiedene Arten von Steckverbindern verwendet. Ob hochpolige oder niederpolige Steckverbinder, Rundsteckverbinder oder rechteckige Steckverbinder, mit Schraubverschluss, Bajonettverschluss oder Rastverschluss, hängt dabei von der jeweiligen Anwendung, dem Gehäuse oder auch den Anwendervorstellungen ab.

In einem anderen Anwendungsfall wird aus dem Gehäuse ein Kabel herausgeführt, welches als Gehäuseabgang dient. Das Kabel ist dabei im Gehäuse mit weiteren Komponenten verbunden und wird durch die Gehäusewand geführt. An der Durchführung ist in aller Regel eine Dichtung vorhanden um das Eindringen von Umwelteinflüssen zu unterbinden.

Die aus dem Stand der Technik bekannten Lösungen für Gehäuseabgänge weisen jedoch Nachteile auf, die sich im Wesentlichen aus der unflexiblen Einsetzbarkeit der Abgänge ergeben. Je nach Anwendung muss das gesamte Gehäuse unterschiedlich vorbereitet und ausgestaltet sein.

Die Durchführung eines Kabels durch die Gehäusewand benötigt einen anderen Gehäuseabgang, als ein Steckverbinder der in die Gehäusewand eingebaut ist. Je nach Größe eines eingesetzten Steckverbinders muss die Öffnung im Gehäuse unterschiedlich dimensioniert werden und es müssen unterschiedliche Befestigungsmittel vorgesehen werden.

Zusätzlich sind für jede Art von Gehäuseabgang, ob Steckverbinder oder Kabel, unterschiedliche Anschlussmöglichkeiten innerhalb des Gehäuses vorzusehen. So muss für unterschiedliche Gehäuseabgänge auch unterschiedliche Komponenten im Gehäuse verbaut und vorgehalten werden.

EP 0 685 909 A2 offenbart ein modulares Gehäuseabgangssystem gemäß dem Oberbegriff von Anspruch 1.

KR100201314B offenbart eine Leiterkarte mit Einpresszonen, wobei nur einige Einpresszonen durch Einpresskontakte kontaktiert sind.

### Aufgabenstellung

Die Aufgabe der Erfindung besteht darin, einen Gehäuseabgang vorzustellen, der variabel für verschiedene Anwendungen einsetzbar ist. Dabei sollen möglichst wenig unterschiedliche Teile vorgehalten werden müssen um eine möglichst große Bandbreite an unterschiedlichen Abgangsvarianten anzubieten.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Die Erfindung betrifft ein modulares Gehäuseabgangssystem, bestehend aus einem Gehäuse mit einer Abgangsöffnung, einer Leiterkarte und einem Gehäuseabgangsstutzen. Dabei ist die Abgangsöffnung in einer Seitenwand des Gehäuses vorgesehen um Zugang zum Gehäuseinneren zu ermöglichen.

Die Leiterkarte ist im Gehäuseinneren vorgesehen und im Gehäuse befestigt. Die Befestigung der Leiterkarte im Gehäuse kann dabei durch eine Verrastung, Verschraubung, Verklebung, Verklemmung realisiert. Auch andere Möglichkeiten der Befestigung könnten hier realisiert sein.

In der Leiterkarte ist wenigstens eine Bohrung vorgesehen, wobei die Bohrung als Einpresszone für Einpresskontakte ausgebildet ist. Dabei ist die Einpresszone mit elektrischen Leitungen auf der Leiterkarte elektrisch leitend verbunden. Zweckmäßig verfügt die Leiterkarte über eine Vielzahl von Einpresszonen zum Anschluss von elektrischen Kontakten.

Gemäß der Erfindung ist die Leiterkarte so im Gehäuse angeordnet, dass durch die Abgangsöffnung im Gehäuse ein Zugriff auf die Einpresszonen auf der Leiterkarte ermöglicht wird. Dies ermöglicht das Einsetzen von Einpresskontakten in die Einpresszonen, ohne das Gehäuse öffnen zu müssen.

Im Gehäuseabgangsstutzen ist wenigstens ein elektrischer Kontakt vorgesehen. Dabei ist der elektrische Kontakt im Gehäuseabgangsstutzen unverlierbar aufgenommen. Dies kann beispielsweise durch eine entsprechende Verrastung des elektrischen Kontakts im Gehäuseabgangsstutzen realisiert werden. Alternativ kann der Gehäuseabgangsstutzen auch aus einem Polymer bestehend um den wenigstens einen elektrischen Kontakt gespritzt oder gegossen werden um einen einteiligen Gehäuseabgangsstutzen zu erzeugen.

Der Gehäuseabgangsstutzen weist eine Gehäuseanschlussseite und eine Kabelabgangsseite auf. Dabei ist der Gehäuseabgangsstutzen im Wesentlichen zylinderförmig ausgebildet, wobei sich die Gehäuseanschlussseite und die Kabelabgangsseite an den gegenüberliegenden Enden des zylinderförmigen Körpers befinden.

Die Geräteanschlussseite des Geräteabgangsstutzens ist dabei korrespondierend zur Abgangsöffnung des Gehäuses ausgebildet. Dies ermöglicht ein Verbinden des Geräteabgangsstutzens mit dem Gehäuse. Dabei sind an der Geräteanschlussseite und der Abgangsöffnung zweckmäßig Rastmittel vorgesehen, welche ebenfalls korrespondieren und miteinander verrastbar sind.

Eine formschlüssige Ausgestaltung der Geräteanschlussseite und der Abgangsöffnung verhindern ein gegenseitiges Verdrehen.

Der in dem Gehäuseabgangsstutzen aufgenommene, wenigstens eine elektrische Kontakt durchdringt den Gehäuseabgangsstutzen von der Geräteanschlussseite bis zur Kabelabgangsseite. Dabei ist der wenigstens eine elektrische Kontakt derart ausgebildet, dass er zumindest einen Einpressbereich bildet. Der Einpressbereich ist auf der Geräteanschlussseite des Geräteabgangsstutzens vorgesehen und ragt aus dem Geräteabgangsstutzen hervor.

Das modulare Gehäuseabgangssystem ist derart vorgesehen, dass die auf der Leiterkarte vorgesehene Vielzahl von Einpresszonen durch die Abgangsöffnung zugänglich ist. Durch Einsetzen des Gehäuseabgangsstutzens kontaktieren die Einpressbereiche der elektrischen Kontakte die Einpresszonen auf der Leiterkarte. Gleichzeitig verrastet die Gehäuseanschlussseite des Gehäuseabgangsstutzens in der Abgangsöffnung.

Je nachdem, mit wie vielen elektrischen Kontakten der Gehäuseabgangsstutzen ausgestattet ist und in welcher Lage die elektrischen Kontakte sich im Gehäuseabgangsstutzen befinden, werden bei der Kontaktierung unterschiedliche, auf der Leiterkarte vorgesehene Einpressbereiche kontaktiert.

Die Kabelabgangsseite des Gehäuseabgangsstutzens kann je nach Anwendung verschiedenartig ausgebildet sein. In einer möglichen Ausführung ist die Kabelabgangsseite zur Kontaktierung mit einem Steckverbinder vorgesehen. Dazu hat die Kabelabgangsseite mechanische Verbindungsmittel wie z.B. ein Gewinde oder Rastmittel an welchen ein Steckverbinder mechanisch verrasten kann. Die im Gehäuseabgangsstutzen aufgenommen elektrischen Kontakte dienen an der Kabelabgangsseite als Steckkontakte für den Steckverbinder.

In einer weiteren Ausführungsform ist an der Kabelabgangsseite des Gehäuseabgangsstutzens ein Kabel vorgesehen, welches direkt mit den elektrischen Kontakten verbunden ist. Das Kabel kann ohne zusätzliche Montage direkt vom Gehäuse weggeführt werden.

Eine spezielle Ausführungsform sieht vor, dass die Kabelabgangsseite mehrteilig ausgebildet ist. Dabei sind die Kabelabgangsseite und die Gehäuseanschlussseite drehbar miteinander verbunden. So kann die Ausrichtung der Kabelabgangsseite zum Gehäuse variiert werden.

Das erfindungsgemäße, modular Gehäuseabgangssystem ermöglicht die variable Ausstattung von Gehäusen mit unterschiedlichen Anschlussmöglichkeiten. Durch einen einheitlichen, im Gehäuse vorgesehenen Anschluss auf der Leiterkarte, können verschiedene, vorkonfigurierte Gehäuseabgangsstutzen schnell und ohne großen Aufwand mit dem Gehäuse verbunden werden.

### Ausführungsbeispiel

Ein Ausführungsbeispiel der Erfindung ist in den Zeichnungen dargestellt und wird im Folgenden näher erläutert. Es zeigen:
- Fig. 1: ein Gehäuse mit Leiterkarte;
- Fig. 2: das Gehäuse mit Leiterkarte aus Fig. 1 in anderer Ansicht;
- Fig. 3a: einen Gehäuseabgangsstutzen;
- Fig. 3b: den Gehäuseabgangsstutzen aus Fig. 3a in anderer Ansicht;
- Fig. 4: ein Gehäuse mit Gehäuseabgangsstutzen;
- Fig. 5: ein modulares Gehäuseabgangssystem;
- Fig. 6a: einen Gehäuseabgangsstutzen mit Leiterkarte; und
- Fig. 6b: einen weiteren Gehäuseabgangsstutzen mit Leiterkarte.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt ein Gehäuse 1 eines modularen Gehäuseabgangssystems mit Leiterkarte 3. Das Gehäuse 1 ist seitlich offen dargestellt um die Darstellung des Innenraums des Gehäuses 1 zu ermöglichen. Am hinteren, rechts dargestellten, Bereich des Gehäuses 1 ist eine Abgangsöffnung 1.1 angeformt. Die Abgangsöffnung 1.1 ist zur Aufnahme eines Gehäuseabgangsstutzens 4 vorgesehen, um diesen mit dem Gehäuse 1 zu verbinden.

Im Innenraum des Gehäuses 1 ist die Leiterkarte 3 vorgesehen. Erfindungsgemäß ist die Leiterkarte 3 vor der Abgangsöffnung 1.1 angeordnet. Zweckmäßig sind dem Gehäuse 1 zwei Rastmittel 1.2 angeformt, welche die Leiterkarte 3 verrasten und fixieren. Die Anordnung der Leiterkarte 3 vor der Abgangsöffnung 1.1 ermöglicht einen Zugriff auf die Leiterkarte 3 durch die Abgangsöffnung 1.1.

Das Gehäuse 1 mit Leiterkarte 3 ist in der Figur 2 aus einer weiteren Ansicht dargestellt. Durch die Abgangsöffnung 1.1 ist die Leiterkarte 3 im Gehäuse 1 erkennbar. Die Abgangsöffnung 1.1 ist mit einem umlaufenden Kragen 1.3 auf der Außenseite des Gehäuses 1 versehen. Dieser ist für eine bessere und mechanisch stabilere Aufnahme eines Gehäuseabgangsstutzens 4 vorgesehen.

In der Abgangsöffnung 1.1 ist zusätzlich eine Codierung 1.4 angeformt. Diese Codierung 1.4 ist komplementär an Gehäuseabgangsstutzen 4 als Codierung 4.4 zu finden. Durch die komplementären Codierungen 1.4 und 4.4 wird ein Verdrehen des Gehäuseabgangsstutzens 4 in der Abgangsöffnung 1.1 verhindert.

Ein Gehäuseabgangsstutzen 4 ist in der Figur 3a dargestellt. Dieser weist eine Gehäuseanschlussseite 4.1 und eine Kabelabgangsseite 4.2 auf. Die Gehäuseanschlussseite 4.1 ist n der Figur 3a in hinteren, rechten Bereich dargestellt. Die Kabelabgangsseite 4.2 ist im vorderen, linken Bereich erkennbar.

An der Kabelabgangsseite 4.2 verfügt diese Ausführungsform über ein Gewinde 4.3 welches zur Befestigung eines Steckverbinders mit einer Verschraubung dient. Alternativ können hier auch andere Befestigungsmittel für Steckverbinder vorgesehen sein.

Im mittleren Bereich des zylinderförmigen Gehäuseabgangsstutzens 4 ist eine Dichtung 4.6 angeordnet, welche als Dichtungsring in einer Nut aufgenommen ist. Die Dichtung 4.6 dichtet im montierten Zustand den Spalt zwischen der Abgangsöffnung 1.1 des Gehäuses 1 und dem Gehäuseabgangsstutzen 4 ab.

An der Gehäuseanschlussseite 4.1 ist im oberen Bereich die Codierung 4.4 vorgesehen, welche formschlüssig in die Codierung 1.4 der Abgangsöffnung 1.1 eingreift. Ein Verdrehen von Gehäuseabgangsstutzen 4 und Gehäuse 1 zueinander wird so unterbunden.

Im vorderen Bereich sind zwei gegenüberliegende Rastmittel 4.5 an der Gehäuseanschlussseite 4.1 vorgesehen. Diese Rastmittel 4.5 ermöglichen eine Verrastung des Gehäuseabgangsstuten 4 im Gehäuse 1. Dazu greifen die Rastmittel 4.5 im montierten Zustand durch die Abgangsöffnung 1.1 in das Gehäuse 1 und verrasten an der Gehäuseinnenseite.

An der Stirnseite der Gehäuseanschlussseite 4.1 erstrecken sich hier fünf Einpressbereiche 5.1 von elektrischen Kontakten 5 aus dem Gehäuseabgangsstutzen 4. Die elektrischen Kontakte 5 sind der Länge nach im Gehäuseabgangsstutzen 4 aufgenommen. In diesem Ausführungsbeispiel sind die elektrischen Kontakte 5 mit dem Gehäuseabgangsstutzen 4 umspritzt worden.

Die Figur 3b zeigt den Gehäuseabgangsstutzen 4 auf Figur 3a noch einmal, jedoch mit Blick auf die Kabelabgangsseite 4.2. Die Kabelabgangsseite 4.2 ist in diesem Ausführungsbeispiel zur Kontaktierung mit einem Steckverbinder vorgesehen.

Die elektrischen Kontakte 5 ragen als Stiftkontakte in die Kabelanschlussseite 4.2. Umgeben ist die Kabelanschlussseite 4.2 von dem Gewinde 4.3 zur Fixierung eines Steckverbinders.

Das Gehäuse 1 aus der Figuren 1 ist in der Figur 4 noch einmal aus gleicher Ansicht dargestellt, jedoch ohne Leiterkarte 3 aber mit eingesetzten Gehäuseabgangsstutzen 4. Die Gehäuseanschlussseite 4.1 des Gehäuseabgangsstutzens 4 ist dafür in die Abgangsöffnung 1.1 eingesetzt. Durch den Kragen 1.3 wird eine ausreichende Stabilität zwischen Gehäuse 1 und Gehäuseabgangsstutzen 4 erzielt.

Die Rastmittel 4.5 des Gehäuseabgangsstutzen 4 hintergreifen die Abgangsöffnung 1.1 auf der Innenseite des Gehäuses 1. Ein Herausfallen des Gehäuseabgangsstutzens 4 aus der Abgangsöffnung 1.1 wird so verhindert.

Auf der so im Gehäuse 1 liegenden Stirnseite der Gehäuseanschlussseite 4.1 sind die elektrischen Kontakte 5 erkennbar. Diese ragen mit ihren Einpressbereichen 5.1 ins innere des Gehäuses 1.

Ein erfindungsgemäßes Gehäuseabgangssystem ist in der Figur 5 dargestellt. Dieses besteht aus einem Gehäuse 1 wie bereits in den vorherigen Figuren gezeigt sowie einer darin aufgenommenen Leiterkarte 3. Am vorderen Bereich des Gehäuse 1 ist die Abgangsöffnung 1.1 zur Aufnahme eines Gehäuseabgangsstutzens 4 vorgesehen.

Die Figur 5 zeigt ferner eine Reihe von vier unterschiedlich ausgebildeten Gehäuseabgangsstutzen 4, 4', 4", 4'''. Alle Varianten der Gehäuseabgangsstutzen 4, 4', 4", 4''' weisen die identische Gehäuseanschlussseite 4.1 auf. Diese kann in der Abgangsöffnung 1.1 des Gehäuses 1 aufgenommen und verrastet werden.

Die Kabelabgangsseiten 4.2, 4.2', 4.2", 4.3''' hingegen sind unterschiedlich ausgebildet. Die Kabelabgangsseite 4.2 ist für einen vierpoligen Schraubsteckverbinder vorgesehen. Die Kabelabgangsseite 4.2' ist ebenfalls für einen Schraubsteckverbinder vorgesehen, jedoch mit einem größeren Durchmesser und fünf Polen. Selber Schraubsteckverbinder kann an der Kabelabgangsseite 4.2" angebracht werden, jedoch ist diese gewinkelt und drehbar am Gehäuseabgangsstutzen 4" vorgesehen. Am Gehäuseabgangsstutzen 4''' ist im Kabelabgangsbereich 4.2''' direkt ein Kabel 6 angeschlossen und mit dem Gehäuseabgangsstutzen 4''' vergossen.

Um einen einfache Kontaktierung der Einpressbereiche 5.1 der unterschiedlichen Gehäuseabgangsstutzen 4, 4', 4", 4''' zu ermöglichen, ist die Vielzahl von Einpresszonen 3.1 auf der Leiterkarte 3 vorgesehen. Diese sind so auf der Leiterkarte 3 angeordnet, dass je nach Gehäuseabgangsstutzen 4, 4', 4", 4''' andere Einpresszonen 3.1 von Einpressbereichen 5.1 kontaktiert werden. Beispielhaft sind in den Figuren 6a und 6b zwei mögliche Kontaktierungen von Einpresszonen 3.1 durch Einpressbereiche 5.1 gezeigt.

Die Figur 6a zeigt die Leiterkarte 3 mit dem kontaktierten Gehäuseabgangsstutzen 4. Die Leiterkarte 3 verfügt über neun Einpresszonen 3.1 welche zur elektrischen Kontaktierung vorgesehen sind und in drei Reihen je drei Einpresszonen 3.1 angeordnet sind. Der Gehäuseabgangsstutzen 4 beherbergt vier elektrische Kontakte 5. Die vier Einpressbereiche 5.1 der elektrischen Kontakte 5 kontaktieren die Einpresszonen 3.1 die jeweils oben, unten, rechts und links mittig liegen. Die Einpresszonen 3.1 in den Ecken, sowie die mittige Einpresszone 3.1 bleiben bei diesem Gehäuseabgangsstutzen 4 frei.

In der Figur 6b ist Leiterkarte 3 mit dem Gehäuseabgangsstutzen 4' kontaktiert. Da dieser, wie in Figur 6 bereits beschrieben, über fünf elektrische Kontakte 5 verfügt, müssen andere Einpresszonen 3.1 der Leiterkarte 3 kontaktiert werden. In diesem Fall sind die Einpresszonen 3.1 in den Ecken sowie die zentrische Einpresszone 3.1 durch Einpressbereiche 5.1 der elektrischen Kontakte 5 kontaktiert.

So können je nach Bauform, Baugröße und Kontaktanzahl unterschiedliche Einpresszonen 3.1 auf der Leiterkarte 3 kontaktiert werden. Das modulare Gehäuseabgangssystem verfügt so über eine besonders große Flexibilität und eine große Zahl von Anschlussvarianten.

### Bezugszeichenliste

- 1: Gehäuse
- 1.1: Abgangsöffnung
- 1.2: Rastmittel
- 1.3: Kragen
- 1.4: Codierung

- 3: Leiterkarte
- 3.1: Einpresszone

- 4: Gehäuseabgangsstutzen
- 4.1: Gehäuseanschlussseite
- 4.2: Kabelabgangsseite
- 4.3: Gewinde
- 4.4: Codierung
- 4.5: Rastmittel
- 4.6: Dichtung

- 5: elektrischer Kontakt
- 5.1: Einpressbereich

- 6: Kabel

## Patentansprüche

1. Modulares Gehäuseabgangssystem, bestehend aus einem Gehäuse (1) mit einer Abgangsöffnung (1.1), einer in dem Gehäuse (1) angeordneten Leiterkarte (3) sowie einem Gehäuseabgangsstutzen (4),
wobei der Gehäuseabgangsstutzen (4) über elektrische Kontakte (5) verfügt,
wobei die elektrischen Kontakte (5) im Gehäuseabgangsstutzen (4) unverlierbar aufgenommen sind,
wobei die Leiterkarte (3) über eine Vielzahl von Bohrungen verfügt, welche als Einpresszonen (3.1) ausgebildet sind,
wobei die Leiterkarte (3) innerhalb des Gehäuses (1) vor der Abgangsöffnung (1.1) angeordnet ist,
wobei die Einpresszonen (3.1) der Leiterkarte (3) durch die Abgangsöffnung (1.1) des Gehäuses (1) zugänglich sind,
der Gehäuseabgangsstutzen (4) eine Gehäuseanschlussseite (4.1) aufweist und eine Kabelabgangsseite (4.2) aufweist,
wobei die elektrischen Kontakte (5) den Gehäuseabgangsstutzen (4) von der Gehäuseanschlussseite (4.1) zur Kabelabgangsseite (4.2) durchdringen, die Gehäuseanschlussseite (4.1) des Gehäuseabgangsstutzens (4) so ausgebildet ist, dass sie formschlüssig mit der Abgangsöffnung (1.1) des Gehäuses (1) korrespondiert und in der Abgangsöffnung (1.1) des Gehäuses (1) verrastbar ist, die elektrischen Kontakte (5) auf der Gehäuseanschlussseite (4.1) des Gehäuseabgangsstutzens (4) Einpresskontakte (5.1) bilden, und die Einpresskontakte (5.1) der elektrischen Kontakte (5) zum Einpressen in die Einpresszonen (3.1) vorgesehen sind, **dadurch gekennzeichnet, dass**
einige der Einpresszonen (3.1) mit Einpresskontakten (5.1) kontaktiert sind, wobei andere der Einpresszonen (3.1) frei sind.

2. Modulares Gehäuseabgangssystem nach vorstehendem Anspruch, **dadurch gekennzeichnet, dass**
die Kabelabgangsseite (4.1) des Gehäuseabgangsstutzens (4) zur Kontaktierung und Arretierung mit einem Steckverbinder ausgebildet ist.

3. Modulares Gehäuseabgangssystem nach Anspruch 1, **dadurch gekennzeichnet, dass**
an der Kabelabgangsseite (4.1) des Gehäuseabgangsstutzens (4) ein abgehendes Kabel (6) vorgesehen ist, welches mit den elektrischen Kontakten (5) verbunden ist.

4. Modulares Gehäuseabgangssystem nach einem der Ansprüche 2 bis 3, **dadurch gekennzeichnet, dass**
der Gehäuseabgangsstutzen (4) mehrteilig ausgeführt ist und die Kabelabgangsseite (4.1) drehbar zur Gehäuseanschlussseite (4.1) vorgesehen ist.

5. Modulares Gehäuseabgangssystem nach einem der vorstehenden Ansprüche, **dadurch gekennzeichnet, dass**
die Leiterkarte (3) im Gehäuse (1) verrastet ist.

## Claims

1. Modular housing outlet system, comprising a housing (1) with an outlet opening (1.1), a printed circuit card (3) which is arranged in the housing (1) and also a housing outlet port (4),
wherein the housing outlet port (4) has electrical contacts (5),
wherein the electrical contacts (5) are held in the housing outlet port (4) in a captive manner,
wherein the printed circuit card (3) has a large number of bores which are in the form of press-in zones (3.1),
wherein the printed circuit card (3) is arranged within the housing (1) in front of the outlet opening (1.1),
wherein the press-in zones (3.1) of the printed circuit card (3) are accessible through the outlet opening (1.1) in the housing (1),
the housing outlet port (4) has a housing connection side (4.1) and has a cable outlet side (4.2),
wherein the electrical contacts (5) pass through the housing outlet port (4) from the housing connection side (4.1) to the cable outlet side (4.2),
the housing connection side (4.1) of the housing outlet port (4) is designed such that it corresponds to the outlet opening (1.1) in the housing (1) in a form-fitting manner and can be locked in the outlet opening (1.1) in the housing (1),
the electrical contacts (5) form press-in contacts (5.1) on the housing connection side (4.1) of the housing outlet port (4),
and the press-in contacts (5.1) of the electrical contacts (5) are provided for pressing into the press-in zones (3.1),
**characterized in that**
press-in contacts (5.1) make contact with some of the press-in zones (3.1), with other press-in zones (3.1) being free.

2. Modular housing outlet system according to the preceding claim, **characterized in that**
the cable outlet side (4.1) of the housing outlet port (4) is designed to make contact with and to interlock with a plug-type connector.

3. Modular housing outlet system according to Claim 1, **characterized in that**
an outgoing cable (6) which is connected to the electrical contacts (5) is provided on the cable outlet side (4.1) of the housing outlet port (4).

4. Modular housing outlet system according to either of Claims 2 and 3, **characterized in that**
the housing outlet port (4) is of multipartite design and the cable outlet side (4.1) is provided such that it can rotate in relation to the housing connection side (4.1).

5. Modular housing outlet system according to one of the preceding claims, **characterized in that**
the printed circuit card (3) is locked in the housing (1).

## Revendications

1. Système de départ de boîtier modulaire, constitué d'un boîtier (1) muni d'une ouverture de départ (1.1), d'une carte à circuit imprimé (3) disposée dans le boîtier (1) ainsi qu'un manchon de départ de boîtier (4), le manchon de départ de boîtier (4) disposant de contacts électriques (5),
les contacts électriques (5) étant accueillis de manière imperdable dans le manchon de départ de boîtier (4),
la carte à circuit imprimé (3) disposant d'une pluralité de perçages qui sont réalisés sous la forme de zones d'enfoncement (3.1),
la carte à circuit imprimé (3) étant disposée devant l'ouverture de départ (1.1),
les zones d'enfoncement (3.1) de la carte à circuit imprimé (3) étant accessibles à travers l'ouverture de départ (1.1) du boîtier (1),
le manchon de départ de boîtier (4) possédant un côté de raccordement de boîtier (4.1) et un côté de départ de câble (4.2),
les contacts électriques (5) traversant le manchon de départ de boîtier (4) depuis le côté de raccordement de boîtier (4.1) vers le côté de départ de câble (4.2),
le côté de raccordement de boîtier (4.1) du manchon de départ de boîtier (4) étant configuré de telle sorte qu'il correspond par complémentarité de formes à l'ouverture de départ (1.1) du boîtier (1) et peut être enclipsé dans l'ouverture de départ (1.1) du boîtier (1), les contacts électriques (5) formant sur le côté de raccordement de boîtier (4.1) du manchon de départ de boîtier (4) des contacts à enfoncer (5.1) et les contacts à enfoncer (5.1) des contacts électriques (5) étant conçue pour être enfoncés dans les zones d'enfoncement (3.1),
**caractérisé en ce que**
certaines des zones d'enfoncement (3.1) sont mises en contact avec les contacts à enfoncer (5.1), les autres zones d'enfoncement (3.1) étant libres.

2. Système de départ de boîtier modulaire selon la revendication précédente, **caractérisé en ce que** le côté de départ de câble (4.1) du manchon de départ de boîtier (4) est configuré pour entrer en contact et être bloqué avec un connecteur à enfichage.

3. Système de départ de boîtier modulaire selon la revendication 1, **caractérisé en ce qu'**un câble (6) partant se trouve au niveau du côté de départ de câble (4.1) du manchon de départ de boîtier (4), lequel est relié aux contacts électriques (5).

4. Système de départ de boîtier modulaire selon l'une des revendications 2 à 3, **caractérisé en ce que** le manchon de départ de boîtier (4) est réalisé en plusieurs parties et me côté de départ de câble (4.1) est conçu rotatif par rapport au côté de raccordement de boîtier (4.1).

5. Système de départ de boîtier modulaire selon l'une des revendications précédentes, **caractérisé en ce que** la carte à circuit imprimé (3) est enclipsée dans le boîtier (1).
